# EUROPÄISCHE PATENTSCHRIFT

(11) **EP 3 066 239 B1**
(45) Veröffentlichungstag und Bekanntmachung des Hinweises auf die Patenterteilung: **29.07.2020**
(21) Anmeldenummer: 14805195.6
(22) Anmeldetag: 05.11.2014
(51) Int. Cl.: D01G 25/00

(54) **VLIESLEGER UND VLIESLEGEVERFAHREN**
NONWOVEN LAYING APPARATUS, AND NONWOVEN LAYING METHOD
DISPOSITIF DE POSE DE NON-TISSÉ ET PROCÉDÉ DE POSE DE NON-TISSÉ

(30) Priorität: 05.11.2013 DE 202013104946 U
(43) Veröffentlichungstag der Anmeldung: 14.09.2016
(73) Patentinhaber: AUTEFA Solutions Germany GmbH, 86316 Friedberg (DE)
(72) Erfinder: MEIER, Andreas, 86444 Affing (DE)
(74) Vertreter: Ernicke, Klaus Stefan
(86) Internationale Anmeldenummer: PCT/EP2014/073755
(87) Internationale Veröffentlichungsnummer: WO 2015/067627

(56) Entgegenhaltungen:
- EP-A1- 2 175 056
- WO-A1-02/101130
- DE-U1-202007 009 305
- JP-A- S62 117 867

## Beschreibung

Die Erfindung betrifft einen Vliesleger und ein Vlieslegeverfahren mit den Merkmalen im Oberbegriff des Verfahrens- und Vorrichtungshauptanspruchs.

Aus der Praxis sind Vliesleger in der Bauform von Kreuzlegern bekannt, die mit einer Legeeinrichtung einen zugeführten Faserflor umfalten und auf einer quer oder schräg zur Zuführrichtung verlaufenden Abführbahn eines Abführförderers ablegen, wobei ein mehrlagiges Vlies gebildet wird. Während der Florablage bewegt sich der Abführförderer, so dass die verschiedenen Florlagen im Vlies im Zickzack verlaufende Lagenkanten bilden.

Die JP S62-117 867 A offenbart einen Kreuzleger dessen Abführbahn im Bereich unter der Florauslassbreite des Vlieslegers eine gerade Ausrichtung hat und in der Höhe sowie Neigung verstellt werden kann.

Die DE 20 2007 009 305 U1 und EP 2 175 056 A1 zeigen ebenfalls Kreuzleger mit einer solchen geraden Abführbahn unter der Florauslassbreite des Vlieslegers und einer nachfolgend angeordneten Stützrolle für einen Pufferspeicher des Vlieses.

Es ist Aufgabe der vorliegenden Erfindung, eine verbesserte Vlieslegetechnik aufzuzeigen.

Die Erfindung löst diese Aufgabe mit den Merkmalen im Verfahrens- und Vorrichtungshauptanspruch.
Die beanspruchte Vlieslegetechnik, d.h. der Vliesleger und das Vlieslegeverfahren, haben den Vorteil einer verbesserten Legequalität und Vliesgüte. Bei der Florablage auf dem Abführförderer können Störungseinflüsse für den empfindlichen Faserflor minimiert oder vermieden werden.

Diese Qualitätssteigerungen kommen besonders auch bei erhöhten Florlaufgeschwindigkeiten beim Einlauf in den Vliesleger und bei der Ablage auf dem Abführförderer zum Tragen. Diese Florlaufgeschwindigkeit kann 200m/min oder mehr betragen. Andererseits kann auch die Abgabegeschwindigkeit des Abführförderers gesteigert werden, z.B. auf 40 m/min oder mehr. Dies ist besonders vorteilhaft bei Einsatz einer nachgeschalteten schnellen Einrichtung zur Weiterbearbeitung des Vlieses, insbesondere einer Wasserstrahlverfestigungseinrichtung (sog. spunlace). Insgesamt können dadurch das Geschwindigkeitsniveau des Vlieslegers und der Faseranlage und somit auch die Leistungsfähigkeit und die Wirtschaftlichkeit signifikant erhöht werden. Die Vlieslegetechnik ermöglicht zum Teil auch erst solche Geschwindigkeitssteigerungen ohne Qualitätseinbußen in der Legequalität.

Mit der beanspruchten Vlieslegetechnik können insbesondere Wirbelbildungen in den Florlagen und dem Vlies sowie Pumpeffekte durch die Bewegungen der Legeeinrichtung, insbesondere eines Hauptwagens mit Legebändern, minimiert oder vermieden werden. Dies äußert sich in einer besonders hohen Qualität der Lagenkanten oder Randkanten der Florlagen im Vlies. Ein Umschlagen oder Verwirbeln dieser empfindlichen Randbereiche der Florlagen kann verhindert werden.

In den Unteransprüchen sind weitere vorteilhafte Ausgestaltungen der Erfindung angegeben.

Die Erfindung ist in den Zeichnungen beispielsweise und schematisch dargestellt. Im Einzelnen zeigen:
- Figur 1:: einen Vliesleger mit einer Legeeinrichtung und einem Abführförderer in Frontansicht,
- Figur 2:: eine Draufsicht auf den Vliesleger gemäß Pfeil II von Figur 1 und
- Figur 3:: eine Seitenansicht des Abführförderers gemäß Pfeil III von Figur 1.

Die Erfindung betrifft einen Vliesleger (3) und ein Vlieslegeverfahren. Die Erfindung betrifft ferner eine Faseranlage (1) mit einem solchen Vliesleger (3).

Der Vliesleger (3) ist bevorzugt als Kreuzleger ausgebildet. Er nimmt einen von einem Florerzeuger (2) mittels einer Zuführeinrichtung (5) zugeführten Faserflor (4) auf und faltet diesen unter Bildung eines mehrlagigen Vlieses (14) um, wobei das Vlies (14) auf der Abführbahn (15) eines Abführförderers (13) abgelegt und von diesem abtransportiert wird. Die Zuführrichtung (26) des Faserflors (4) und die Abführrichtung (27) des Vlieses (14) und des Abführförderers (13) können in der Draufsicht quer oder schräg zueinander ausgerichtet sein.

Der Abführförderer (13) bewegt sich während der Florablage in Abführrichtung (27), wodurch die Florlagen in einer Zickzack-Bahn gemäß Figur 2 abgelegt und aufgetäfelt werden. Sie haben dabei schräge Ränder oder sog. Lagenkanten (29). Die Florablage erfolgt derart gesteuert, dass die in Abführrichtung vordere Lagenkante (29) direkt über einer hinteren Lagenkante (29) einer zuvor abgelegten Florlage zu liegen kommt. Hierbei wird ein exakter Lagenschluss angestrebt.

Der Vliesleger (3) weist eine Legeeinrichtung (7) auf, mit der der zugeführte Faserflor (4) auf dem quer oder schräg verlaufenden Abführförderer (13) abgelegt wird. Hierbei weist die Legeeinrichtung (7) einen über dem Abführförderer (13) in Zuführrichtung (26) hin und her verfahrbaren Florauslass (12) auf, aus dem der Faserflor (4) nach unten auf die Abführbahn (15) des Abführförderers (13) und die hier bereits abgelegte(n) Florlage(n) austritt.

Der Faserflor (4) kann aus einer Faserbahn oder aus mehreren, übereinander liegenden Faserbahnen bestehen. Die Fasern sind vorzugsweise Kunstfasern aus Kunststoffen, können alternativ aber auch Naturfasern oder Fasergemische aus Kunst- oder Naturfasern sein. Die Fasern können ohne oder mit einer vorherrschenden Faserorientierung im Faserflor (4) vorliegen. Der Faserflor (4) kann als Wirrflor oder als eine Art Wattebahn ausgebildet sein. Er kann alternativ aus mehreren, nebeneinander angeordneten Fasersträngen bestehen.

Das abgelegte Vlies (14) hat zwei oder mehr Florlagen. Die Vliesdicke hängt von der Lagenzahl ab. Dem Vliesleger (3) kann alternativ noch von einer anderen Seite, z.B. von der Rückseite des Abführförderers her, ein weiterer Faserflor zugeführt werden, auf dem der vorgenannte Faserflor (4) abgelegt und aufgetäfelt wird.

Der Vliesleger oder Kreuzleger (3) und dessen Legeeinrichtung (7) können in unterschiedlicher Weise ausgebildet sein. In den Zeichnungen ist ein Bandleger dargestellt, dessen Legeeinrichtung (7) von zwei übereinander angeordneten Hauptwagen (8,9) und von zwei Legebändern (10,11) gebildet wird, die jeweils in einer endlosen Schlaufe über Umlenkrollen an den Hauptwagen (8,9) und Umlenkrollen am Maschinengestell (nicht dargestellt) geführt sind. Die Hauptwagen (8,9) und die Legebänder (10,11) sind mit gesteuerten Antrieben versehen.

Die Legebänder (10,11) nehmen den zugeführten Faserflor (4) am oberen Hauptwagen (8) bzw. Oberwagen, zwischen sich auf und führen ihn in beidseitiger Anlage und im Klemmschluss zum unteren Hauptwagen (9) oder Legewagen. An dessen Florauslass (12) treten die Legebänder (10,11) über dortige Umlenkrollen wieder auseinander und werden dabei in entgegen gesetzten Richtungen quer über dem Abführförderer (13) und dem Vlies (14) ausgebreitet, wobei sie das Vlies (14) nach oben abdecken. In Figur 3 ist der Florauslass (12) durch eine Umlenkrolle in Seitenansicht symbolisiert.

Die Hauptwagen (8,9) bewegen sich über dem Abführförderer (13) und quer oder schräg zur Abführrichtung (27) hin und her. Der Legewagen (9) mit dem Florauslass (12) bremst dabei jeweils am Ende seiner Bewegungsbahn und über dem dortigen Rand des Abführförderers (13) ab, bleibt stehen und beschleunigt wieder in Gegenrichtung. Figur 1 zeigt beide Endstellungen des Florauslasses (12).

Der Vliesleger (3) kann außerdem eine Spanneinrichtung für die Legebänder (10,11) mit einem oder mehreren Hilfswagen (nicht dargestellt) aufweisen, die ggf. mit einem Hauptwagen gekoppelt sind. Mittels der Spanneinrichtung können unterschiedliche Schlaufenlängen der Legebänder (10,11) aufgenommen und unter Spannung gehalten werden, welche durch eine Bewegungsentkopplung der Hauptwagen (8,9) entstehen können. Der Vliesleger (3) kann als gleichläufiger oder gegenläufiger Leger ausgebildet sein, bei dem die Hauptwagen (8,9) sich jeweils in gleicher Richtung oder in entgegengesetzter Richtung bewegen. Die Wagen- und Bandanordnung eines solchen bevorzugt gleichläufigen Vlieslegers (3) kann z.B. entsprechend der EP 1 828 453 A1 ausgebildet sein.

Der Abführförderer (13) ist im gezeigten Ausführungsbeispiel als Bandförderer ausgebildet und weist ein endloses, umlaufendes Abführband auf, welches über mehrere, z.B. zwei Umlenkrollen (17,18) geführt und umlaufend angetrieben ist. Das Abführband (13) kann als Lattenband, als Siebband oder in anderer geeigneter Weise ausgebildet sein. Die Abführbahn (15) wird von dem Obertrum des Abführbandes (13) gebildet. Das Untertrum (16) kann einen Durchhang haben. Das Abführband (13) wird durch einen nicht dargestellten, gesteuerten Antrieb umlaufend angetrieben, wobei das Obertrum (15) sich in Abführrichtung (27) bewegt. Die Fördergeschwindigkeit kann an die Fahrgeschwindigkeit des Florauslasses (12) proportional angepasst sein.

In einer anderen alternativen Ausführungsform kann der Abführförderer (13) als Rollenförderer ausgebildet sein. Die Abführbahn (15) wird dann z.B. von einer Stützfläche und mehreren dort angeordneten und gesteuert angetriebenen Rollen gebildet. Ansonsten kann der Abführförderer (13) und dessen Abführbahn (15) eine beliebige andere konstruktive Ausbildung haben.

Der Florauslass (12) hat eine in Abführrichtung (27) gesehene Breite, die der Bahnbreite des Faserflors (4) bzw. der Krempelbreite entspricht. Der Abführförderer (13) kann eine über den vorderen Rand des Florauslasses (12) hinausreichende Länge aufweisen.

Wie Figur 3 verdeutlicht, hat der Abführförderer (13) eine Einrichtung (19) zur Einstellung einer Verlaufskontur der Abführbahn (15) im vertikal projizierten Bereich unter dem Florauslass (12) der Legeeinrichtung (7), wobei diese Verlaufskontur in Abführrichtung (27) variiert. Durch die variierende Verlaufskontur ergeben sich unterschiedliche Spaltweiten (a,b) zwischen Florauslass (12) und Abführbahn (15) .

Die Abführbahn (15) kann eine generell schräg abwärts gerichtete Neigung aufweisen. Hierfür sind z.B. bei dem gezeigten Abführband (13) die Umlenkrollen (17,18) in unterschiedlichen Höhen angeordnet. Die hintere Umlenkrolle (17) befindet sich am rückwärtigen Rand des Florauslasses (12) und ist oberhalb der vorderen Umlenkrolle (18) angeordnet. Die vordere Umlenkrolle (18) kann mit einem Stellmittel (28) zur Veränderung ihrer Höhenlage und ggf. auch ihrer horizontalen Seitenlage ausgerüstet sein. Auch die hintere Umlenkrolle (17) kann ein solches ein- oder zweiachsiges Stellmittel (28) aufweisen.

Die Verlaufskontur der Abführbahn (15) kann im Bereich unter dem Florauslass (12) mittels einer Stelleinrichtung (23) in einer oder mehreren Stellachsen (24,25) eingestellt und ggf. auch wieder verstellt werden. Die eine Stellachse (24) ist z.B. vertikal ausgerichtet und die andere Stellachse (25) horizontal ausgerichtet, wobei sie sich in Abführrichtung (27) erstreckt. Die konstruktive Ausbildung und Anordnung der Stelleinrichtung (23) richtet sich nach der konstruktiven Ausführung des Abführförderers (13) und seiner Abführbahn (15).

Die Verlaufskontur der Abführbahn (15) weist im Bereich unter dem Florauslass (12) eine Biege- oder Sprungstelle (20) auf, an der sich die Kontur allmählich oder sprunghaft ändert. Die Biege- oder Sprungstelle (20) befindet sich im mittleren Bereich der Breite des Florauslasses (12) in Abführrichtung (27). Die Lage einer Biege- oder Sprungstelle (20) der Verlaufskontur der Abführbahn (15) kann mittels der Stelleinrichtung (23) in einer oder mehreren Achsen (24,25), insbesondere vertikal und/oder horizontal, eingestellt und ggf. verstellt werden.

Ferner können gemäß Figur 3 eine oder mehrere Stützrollen (31) unter der Abführbahn (15) angeordnet sein. Sie dienen der Vliesabstützung und verringern oder vermeiden einen Vliesdurchhang. Sie können ebenfalls in einer oder mehreren Achsen, insbesondere vertikal und horizontal verstellbar sein. Ihre Lage in Abführrichtung (27) kann von der Lagenzahl des Vlieses (14) und der Lagenbreite in Abführrichtung (27) abhängen.

Ferner kann bei einer anderen nicht dargestellten Ausführungsform des Abführförderers die Umlenkrolle (17) nach hinten aus dem Projektionsbereich des Florauslasses (12) verlagert sein, wobei stattdessen eine Stützrolle (31) ihre in Figur 3 gezeigte Position einnimmt.

Wie Figur 3 verdeutlicht, weist die Verlaufskontur der Abführbahn (15) im Bereich unter dem Florauslass (12) unterschiedlich große Neigungswinkel (α,β) auf. Diese können gegen die Horizontale bzw. gegen den ebenfalls horizontalen Florauslass (12) und nach unten gerichtet sein. Der Neigungswinkel (α) betrifft den hinteren Bereich der Abführbahn (15) bis zur Biege- oder Sprungstelle (20). Der Neigungswinkel (β) betrifft den vorderen Bereich der Abführbahn (15) ab der Biege- oder Sprungstelle (20) in Abführrichtung (27) gesehen.

Der Neigungswinkel (α) kann 0° betragen, wobei der hintere Bereich der Abführbahn (15) horizontal und parallel zum Florauslass (12) ausgerichtet ist. Im Ausführungsbeispiel ist der Neigungswinkel (α) größer 0°. Hierdurch ergibt sich im hinteren Bereich der Abführbahn (15) eine in Abführrichtung (27) zunehmende Spaltweite (a).

Der Neigungswinkel (β) ist größer als der Neigungswinkel (α). Hierdurch nimmt der abwärts gerichtete Neigungswinkel (β) der Bahn (15) hinter der Biege- oder Sprungstelle (20) verstärkt zu. Die Spaltweite (b) vergrößert sich ebenfalls ab der Biege- oder Sprungstelle (20). Insgesamt ergibt sich zwischen der Abführbahn (15) und dem Florauslass (12) eine unstetig variierende Spaltweite (a,b).

Die Abführbahn (15) weist gemäß Figur 3 im Bereich unter dem Florauslass (12) einen in Abführrichtung (27) nach unten abgebogenen oder abgewinkelten Verlauf auf. Im gezeigten Ausführungsbeispiel ist eine einzelne Biege- oder Sprungstelle (20) vorhanden. Alternativ können zwei oder mehr solcher Stellen vorhanden sein. Die hierdurch gebildete Verlaufskontur kann eine entsprechend abgewinkelte oder weicher gerundete Form haben.

Im gezeigten Ausführungsbeispiel eines Abführbandes (13) weist die Stelleinrichtung (19) für die Verlaufskontur eine unter dem Florauslass (12) angeordnete verstellbare Stützeinrichtung (21) für die Abführbahn (15), insbesondere für das Obertrum, auf. Die Stützeinrichtung (21) ist bei dem Bandförderer bevorzugt als drehbare Stützrolle (22) ausgebildet. Alternativ kann die Stützeinrichtung (21) ein Stützbalken oder ein anderes Stützelement mit einer reibungsgünstigen Oberfläche für das umlaufende Abführband (13) sein.

Daneben sind weitere konstruktiven Varianten möglich. Eine Rollenbahn kann z.B. in mehrere gelenkig miteinander verbundene Bahnabschnitte in der Länge unterteilt werden. Die Verlaufskontur kann durch Schwenken und Heben/Senken der Bahnabschnitte eingestellt und ggf. verstellt werden.

Die Stützeinrichtung (21) ist mit einer einachsigen oder mehrachsigen (24,25) Stelleinrichtung (23) verbunden. Hierfür kann z.B. die Stützrolle (22) mit einer Kreuzschlittenanordnung über die Stellachsen (24,25) in der Höhe und horizontal gemäß Abführrichtungskomponente verstellt werden. Alternativ ist eine einachsige Verstellung möglich, z.B. über eine Schwenkachse oder über einen Einzelschlitten mit horizontaler, vertikaler oder schräger Bewegungsrichtung.

Die Verlaufskontur und die Lage der ein oder mehreren Biege- oder Sprungstellen (20) kann sich nach der Lagenzahl im Vlies (14) richten und entsprechend angepasst sein. Eine etwa mittlere Anordnung, bezogen auf den Florauslass (12) ist für ein zweilagiges Vlies (14) von Vorteil. Hierbei ergeben sich besondere Vorteile für die rückwärtige schräge Lagenkante oder Randkante (29) der gerade abgelegten Florlage. Wenn der Florauslass (12) bzw. der untere Hauptwagen (9) am Ende seiner Querbewegung über den Abführförderer (13) bremst, stehen bleibt und dann wieder in Gegenrichtung beschleunigt, befindet sich die hintere Lagenkante (29) vollständig oder zumindest größtenteils im hinteren Bereich der Abführbahn (15), wo die Spaltweite (a) relativ gering ist und Schwing- und Pumpeffekte des Florauslasses (12) bzw. der ausgebreiteten Legebänder (10,11) sich nicht oder nur sehr geringfügig auswirken und zu Verwirbelungen oder einem Umschlagen der hinteren Lagenkante (29) führen können.

Bei einem zweilagigen Vlies (14) wird die erste und während des Hinwegs des Florauslasses (12) abgelegte Florbahn um eine Strecke in Abführrichtung (27) transportiert, die der besagten halben Breite des Florauslasses (12) bzw. der halben Breite des Faserflors (4) entspricht. Dementsprechend ist die Biege- oder Sprungstelle (20) etwa in der Mitte der Florauslassbreite positioniert. Wenn das Vlies (14) drei oder mehr Florlagen hat, kann die Biege- oder Sprungstelle (20) bzw. die Stützeinrichtung (21) entsprechend gegen die Abführrichtung (27) nach hinten verlagert werden. Dies kann über die horizontale Stellachse (25) der Stelleinrichtung (23) bewirkt werden.

Über die vertikale Stellachse (24) und ggf. die Stelleinrichtung (28) der hinteren Umlenkrolle (17) können die Veränderung der Spaltweite (a) und der Neigungswinkel (α) eingestellt werden. Hierdurch kann eine Anpassung an unterschiedliche Lagenzahlen im Vlies (14) und auch an unterschiedliche Dicken des Faserflors (4) erfolgen. Eine Einstellung oder auch eine Veränderung kann ferner zur Anpassung an unterschiedliche Florlauf- und Vlieslegergeschwindigkeiten vorgenommen werden.

In Abführrichtung (27) nach der Biege- oder Sprungstelle (20) kann die Spaltweite (b) verstärkt und überproportional zunehmen bzw. kann sich der Neigungswinkel (β) deutlich vergrößern, so dass das mehrlagige Vlies (14) zwängungsfrei abgeführt werden kann.

Bei einem zweilagigen Vlies (14) kann z.B. das Abstand (a) konstant sein und der Winkel α 0° betragen. Das Abstandsmaß (a) kann dabei eine Größe von z.B. 0 - 5 mm haben. Bei 0 mm liegt das Legeband (10,11) auf dem Vlies (14) auf. Das Abstandsmaß (a) kann auch von der Art und Empfindlichkeit des Faserflors (4), von der Flordicke, der Legegeschwindigkeit etc. abhängen. Bei einem Vlies (14) mit drei oder mehr Lagen kann sich der Abstand (a) ferner mit der Lagenzahl erhöhen.

Der Abstand (b) zwischen dem Ende des Florauslasses (12) in Abführrichtung (27) und der Abführbahn (15) bzw. dem Obertrum kann z.B. zwischen 20 - 900 mm oder mehr betragen. Die niedrigere Wertebereich gilt für zweilagige Vliese (14), wobei mit zunehmender Lagenzahl auch das Abstandsmaß (b) steigt.

Das Vlies (14) kann vom Abführförderer (13) an eine nachgeschaltete und in Figur 3 angedeutete Weiterbearbeitung (30), insbesondere eine Verfestigungseinrichtung abgegeben werden. Eine solche Verfestigungseinrichtung kann z.B. eine Nadelmaschine, eine thermische Verfestigungseinrichtung, eine Wasserstrahlverfestigungseinrichtung oder dgl. sein. alternativ kann das Vlies (14) auch aufgewickelt oder anderweitig nachbehandelt werden.

Das Profil des Vlieses (14) auf dem Abführförderer (13) kann im Querschnitt und/oder im Längsschnitt beeinflusst werden, wobei auch eine Regelung möglich ist. Dies kann verschiedenen Zwecken dienen, z.B. einer vorbeugenden Kompensation von Änderungseinflüssen einer Verfestigungsvorrichtung. Zur Beeinflussung des Vliesprofils kann der Legeeinrichtung (7) eine Profilierungseinrichtung (6) vorgeschaltet und/oder zugeordnet sein. Hierfür gibt es verschiedene Ausführungsmöglichkeiten.

Eine Profilierungseinrichtung (6) kann in den Vliesleger (3) integriert sein und steuert die am Florauslass (12) austretende Flormenge während der Fahrbewegung des Florauslasses (12). Durch die Ablage von mehr oder weniger Faserflor wird das Vliesprofil bzw. das Flächengewicht des Vlieses (14) in Quer- und/oder Längsrichtung verändert. Eine andere Profilierungsmöglichkeit besteht in der Erzeugung von Dünnstellen oder Verdickungen in dem dem Vliesleger (3) zugeführten Faserflor (4). Eine Profilierungseinrichtung (6) kann hierfür z.B. als Streckeinrichtung ausgebildet sein, die durch Streckung Dünnstellen erzeugt und diese an den gewünschten Stellen im Vlies (14) ablegt. Dies können z.B. die Vliesrandbereiche sein, um dortige Randanhäufungen zu vermeiden. Figur 1 zeigt z.B. eine solche Streckeinrichtung (6) im Einlaufbereich des Vlieslegers (3). Eine solche Streckeinrichtung (6) kann auch zwischen dem Vliesleger (3) und dem Florerzeuger (2) angeordnet sein. Eine Streckeinrichtung kann eine oder mehrere, bevorzugt zwei, drei oder mehr Streckzonen mit einer entsprechenden Zahl von Klemmstellen für den Faserflor (4) aufweisen.

Figur 1 zeigt beispielhaft einen Teil der eingangs genannten Faseranlage (1). Der Florerzeuger (2) ist hier z.B. als Karde oder Krempel ausgebildet, der an seinem Ausgang einen einbahnigen oder mehrbahnigen Faserflor (4) abgibt, der den Vliesleger (3) direkt oder mittels einer zwischengeschalteten Zuführeinrichtung (5) zugeführt wird, wobei auch eine Streckeinrichtung (6) zwischengeschaltet ist. Zur Kompensation der bei einer Streckeinrichtung auftretenden, schwankenden Florlaufgeschwindigkeit kann in den Vliesleger (3) eine Puffereinrichtung integriert sein. Sie kann alternativ dem Vliesleger (3) vorgeschaltet oder nachgeschaltet sein. Die vorgenannte Weiterbehandlungseinrichtung (30), insbesondere Verfestigungseinrichtung, kann ebenfalls Bestandteil der Faseranlage (1) sein. Sie ist der Übersicht halber in Figur 3 nur schematisch angedeutet. Sie kann eine eigene Fördertechnik für das Vlies (14) aufweisen.

Abwandlungen der gezeigten und beschriebenen Ausführungsformen sind in verschiedener Weise möglich. Die Merkmale dieser Beispiele können beliebig miteinander kombiniert oder auch ausgetauscht werden. Auch die Vlieslegerkonstruktion kann variieren, z.B. als Wagenleger oder Steilarmleger bzw. sog. Camelback-Leger.

### BEZUGSZEICHENLISTE

- 1: Faseranlage
- 2: Florerzeuger, Karde
- 3: Vliesleger, Kreuzleger
- 4: Faserflor
- 5: Zuführeinrichtung
- 6: Profilierungseinrichtung, Streckeinrichtung
- 7: Legeeinrichtung
- 8: Hauptwagen, Oberwagen
- 9: Hauptwagen, Legewagen
- 10: Legeband, Zuführband
- 11: Legeband, Gegenband
- 12: Florauslass
- 13: Abführförderer, Abführband
- 14: Vlies
- 15: Abführbahn, Obertrum
- 16: Untertrum
- 17: Umlenkrolle
- 18: Umlenkrolle
- 19: Einrichtung zur Einstellung der Bahnkontur
- 20: Sprungstelle, Biegestelle, Knickstelle
- 21: Stützeinrichtung
- 22: Stützrolle
- 23: Stelleinrichtung
- 24: Stellachse vertikal
- 25: Stellachse horizontal
- 26: Zuführrichtung
- 27: Abführrichtung
- 28: Stellmittel
- 29: Lagenkante
- 30: Weiterbearbeitung, Verfestigungseinrichtung
- 31: Stützrolle
- α: Neigungswinkel
- β: Neigungswinkel
- a: Spaltweite
- b: Spaltweite

## Patentansprüche

1. Vliesleger, insbesondere Kreuzleger, mit einer Legeeinrichtung (7) zum Umfalten eines zugeführten Faserflors (4) und Bildung eines mehrlagigen Vlieses (14) auf einer Abführbahn (15) eines quer oder schräg zur Zuführrichtung (26) verlaufenden Abführförderers (13), wobei der Abführförderer (13) eine Einrichtung (19) zur Einstellung einer in Abführrichtung (27) variierenden Verlaufskontur der Abführbahn (15) im Bereich unter dem Florauslass (12) der Legeeinrichtung (7) aufweist, **dadurch gekennzeichnet, dass** die Verlaufskontur der Abführbahn (15) im Bereich unter dem Florauslass (12) eine Biege- oder Sprungstelle (20) aufweist, die etwa im mittleren Bereich der Breite des Florauslass (12) in Abführrichtung (27) gesehen angeordnet ist.

2. Vliesleger nach Anspruch 1, **dadurch gekennzeichnet, dass** die Lage der Biege- oder Sprungstelle (20) der Verlaufskontur im Bereich unter dem Florauslass (12) mittels einer Stelleinrichtung (23) in einer oder mehreren Achsen (24,25), insbesondere vertikal und/oder horizontal, einstellbar und ggf. verstellbar ist.

3. Vliesleger nach Anspruch 1 oder 2, **dadurch gekennzeichnet, dass** die Verlaufskontur der Abführbahn (15) im Bereich unter dem Florauslass (12) unterschiedlich große Neigungswinkel (α,β) aufweist.

4. Vliesleger nach Anspruch 3, **dadurch gekennzeichnet, dass** ein nach unten gerichteter Neigungswinkel (α,β) der Abführbahn (15) im Bereich unter dem Florauslass (12) in Abführrichtung (27) hinter der Biege- oder Sprungstelle (20), zunimmt.

5. Vliesleger nach einem der vorhergehenden Ansprüche, **dadurch gekennzeichnet, dass** die Abführbahn (15) im Bereich unter dem Florauslass (12) einen in Abführrichtung (27) nach unten abgebogenen oder abgewinkelten Verlauf aufweist.

6. Vliesleger nach einem der vorhergehenden Ansprüche, **dadurch gekennzeichnet, dass** die Abführbahn (15) im Bereich unter dem Florauslass (12) eine schräg abwärts gerichtete Grundneigung aufweist.

7. Vliesleger nach einem der vorhergehenden Ansprüche, **dadurch gekennzeichnet, dass** der Abführförderer (13) als umlaufendes Abführband und die Abführbahn (15) als dessen Obertrum ausgebildet ist.

8. Vliesleger nach Anspruch 2 und 7, **dadurch gekennzeichnet, dass** die Einrichtung (19) eine unter dem Florauslass (12) angeordnete verstellbare Stützeinrichtung (21), insbesondere eine drehbare Stützrolle (22), für das Obertrum, aufweist, wobei die Stützeinrichtung (21) mit der einachsigen oder mehrachsigen Stelleinrichtung (23) verbunden ist.

9. Vliesleger nach einem der vorhergehenden Ansprüche, **dadurch gekennzeichnet, dass** die Legeeinrichtung (7) mehrere, insbesondere zwei, über dem Abführförderer (13) quer und reversierend bewegliche Hauptwagen (8,9) und mehrere, insbesondere zwei, über Umlenkrollen an den Hauptwagen (8,9) geführte endlose Legebänder (10,11) aufweist, wobei der untere Hauptwagen (9) den Florauslass (12) für den Faserflor (4) zwischen den Legebändern (10,11) aufweist.

10. Vliesleger nach einem der vorhergehenden Ansprüche, **dadurch gekennzeichnet, dass** der Vliesleger (3) eine der Legeeinrichtung (7) vorgeschaltete und/oder zugeordnete Profilierungseinrichtung (6) für das Vlies (14) aufweist.

11. Faseranlage (1) mit einem Florerzeuger (2), insbesondere einer Karde oder Krempel, zur Erzeugung eines Faserflors (4) und einem Vliesleger (3), insbesondere Kreuzleger, zur Bildung und Abgabe eines mehrlagigen Vlieses (14) auf einem Abführförderer (13), **dadurch gekennzeichnet, dass** der Vliesleger (3) nach mindestens einem der Ansprüche 1 bis 10 ausgebildet ist.

12. Verfahren zum Legen eines Vlieses (14) mittels eines Vlieslegers (3), insbesondere eines Kreuzlegers, mit einer Legeeinrichtung (7) die einen zugeführten Faserflor (4) umfaltet und ein mehrlagiges Vlies (14) auf einer Abführbahn (15) eines quer oder schräg zur Zuführrichtung (26) verlaufenden Abführförderers (13) bildet, wobei am Abführförderer (13) eine in Abführrichtung (27) variierende Verlaufskontur der Abführbahn (15) im Bereich unter dem Florauslass (12) der Legeeinrichtung (7) eingestellt wird, **dadurch gekennzeichnet, dass** die Verlaufskontur der Abführbahn (15) im Bereich unter dem Florauslass (12) mit einer Biege- oder Sprungstelle (20) versehen wird, die etwa im mittleren Bereich der Breite des Florauslass (12) in Abführrichtung (27) gesehen angeordnet ist.

13. Verfahren nach Anspruch 12, **dadurch gekennzeichnet, dass** die variierende Verlaufskontur der Abführbahn (15) im vertikal projizierten Bereich unter dem Florauslass (12) der Legeeinrichtung (7) eingestellt wird.

14. Verfahren nach Anspruch 12 oder 13, **dadurch gekennzeichnet, dass** die Lage der Biege- oder Sprungstelle (20) der Verlaufskontur im Bereich unter dem Florauslass (12) mittels einer Stelleinrichtung (23) in einer oder mehreren Achsen (24,25), insbesondere vertikal und/oder horizontal, eingestellt und ggf. verstellt wird.

15. Verfahren nach einem der Ansprüche 12 bis 14, **dadurch gekennzeichnet, dass** bei der Verlaufskontur der Abführbahn (15) im Bereich unter dem Florauslass (12) unterschiedlich große Neigungswinkel (α,β) eingestellt werden, wobei der nach unten gerichtete Neigungswinkel (β) und die Spaltweite (b) zwischen der Abführbahn (15) und dem Florauslass (12) in Abführrichtung (27) gesehen hinter der Biege- oder Sprungstelle (20) in der Verlaufskontur zunehmen.

## Claims

1. Non-woven laying apparatus, in particular a cross-laying apparatus, having a laying installation (7) for folding an infed fibrous web (4) and forming a multi-ply non-woven (14) on an outfeed track (15) of an outfeed conveyor (13) which runs transversely or obliquely to the infeed direction (26), wherein the outfeed conveyor (13) has an installation (19) for setting a profile contour of the outfeed track (15) which varies in the outfeed direction (27) in the region below the web outlet (12) of the laying installation (7), **characterized in that** the profile contour of the outfeed track (15) in the region below the web outlet (12) has a bending or gapping location (20) which when viewed in the outfeed direction (27) is disposed so as to be approximately in the central region of the width of the web outlet (12).

2. Non-woven laying apparatus according to Claim 1, **characterized in that** the position of the bending or gapping location (20) of the profile contour in the region below the web outlet (12) by means of an actuating installation (23) is capable of being set and optionally adjusted, in particular vertically and/or horizontally, in one axis or a plurality of axes (24, 25).

3. Non-woven laying apparatus according to Claim 1 or 2, **characterized in that** the profile contour of the outfeed track (15) in the region below the web outlet (12) has inclination angles (α, β) of dissimilar sizes.

4. Non-woven laying apparatus according to Claim 3, **characterized in that** a downward-pointing inclination angle (α, β) of the outfeed track (15) in the region below the web outlet (12) increases in the outfeed direction (27) behind the bending or gapping location (20) .

5. Non-woven laying apparatus according to one of the preceding claims, **characterized in that** the outfeed track (15) in the region below the web outlet (12) has a profile which is bent or angled downward in the outfeed direction (27) .

6. Non-woven laying apparatus according to one of the preceding claims, **characterized in that** the outfeed track (15) in the region below the web outlet (12) has a basic inclination which is directed obliquely downward.

7. Non-woven laying apparatus according to one of the preceding claims, **characterized in that** the outfeed conveyor (13) is configured as a revolving outfeed belt, and the outfeed track (15) is configured as the upper lead of said outfeed belt.

8. Non-woven laying apparatus according to Claims 2 and 7, **characterized in that** the installation (19) for the upper lead has an adjustable support installation (21), in particular a rotatable support roller (22), which is disposed below the web outlet (12), wherein the support installation (21) is connected to the single-axis or multi-axes actuating installation (23).

9. Non-woven laying apparatus according to one of the preceding claims, **characterized in that** the laying installation (7) has a plurality of, in particular two, main carriages (8, 9) which are movable in a transverse and reversible manner above the outfeed conveyor (13), and a plurality of, in particular two, continuous laying belts (10, 11) which are guided by way of deflection rollers on the main carriages (8, 9), wherein the lower main carriage (9) comprises the web outlet (12) for the fibrous web (4) between the laying belts (10, 11).

10. Non-woven laying apparatus according to one of the preceding claims, **characterized in that** the non-woven laying apparatus (3) has a profiling installation (6) for the non-woven (14), said profiling installation (6) being disposed upstream of the laying installation (7) or being assigned to the latter.

11. Fibre system (1) having a pile generator (2), in particular a worsted carding machine or a woollen carding machine, for generating a fibrous web (4), and a non-woven laying apparatus (3), in particular a cross-laying apparatus, for forming and dispensing a multi-ply non-woven (14) on an outfeed conveyor (13), **characterized in that** the non-woven laying apparatus (3) is configured according to at least one of Claims 1 to 10.

12. Method for laying a non-woven (14) by means of a non-woven laying apparatus (3), in particular a cross-laying apparatus, having a laying installation (7) which folds an infed fibrous web (4) and forms a multi-ply non-woven (14) on an outfeed track (15) of an outfeed conveyor (13) which runs transversely or obliquely to the infeed direction (26), wherein a profile contour of the outfeed track (15) which varies in the outfeed direction (27) is set in the region below the web outlet (12) of the laying installation (7), **characterized in that** the profile contour of the outfeed track (15) in the region below the web outlet (12) is provided with a bending or gapping location (20) which when viewed in the outfeed direction (27) is disposed so as to be approximately in the central region of the width of the web outlet (12).

13. Method according to Claim 12, **characterized in that** the varying profile contour of the outfeed track (15) is set in the region which in a vertical projection is below the web outlet (12) of the laying installation (7).

14. Method according to Claim 12 or 13, **characterized in that** the position of the bending or gapping location (20) of the profile contour in the region below the web outlet (12) by means of an actuating installation (23) is set and optionally adjusted, in particular vertically and/or horizontally, in one axis or a plurality of axes (24, 25).

15. Method according to one of Claims 12 to 14, **characterized in that** in the profile contour of the outfeed track (15) in the region below the web outlet (12) inclination angles (α, β) of dissimilar sizes are set, wherein the downward-pointing inclination angle (β) and the gap width (b) between the outfeed track (15) and the web outlet (12) when viewed in the outfeed direction (27) increases behind the bending or gapping location (20) in the profile contour.

## Revendications

1. Étaleur-nappeur, notamment étaleur en croix, comprenant un dispositif étaleur (7) destiné à replier un voile de carde (4) amené et former un non-tissé (14) à plusieurs couches sur une bande d'évacuation (15) d'un convoyeur d'évacuation (13) qui suit un tracé transversal ou en biais par rapport à la direction d'amenée (26), le convoyeur d'évacuation (13) possédant un dispositif (19) destiné à régler un contour de tracé variable dans le sens de l'évacuation (27) de la bande d'évacuation (15) dans la zone sous la sortie de crêpe (12) du dispositif étaleur (7), **caractérisé en ce que** le contour de tracé de la bande d'évacuation (15) dans la zone sous la sortie de crêpe (12) présente un point de pliage ou de discontinuité (20) qui est disposé approximativement dans la zone centrale de la largeur de la sortie de crêpe (12), vu dans le sens de l'évacuation (27).

2. Étaleur-nappeur selon la revendication 1, **caractérisé en ce que** la position du point de pliage ou de discontinuité (20) du contour de tracé dans la zone sous la sortie de crêpe (12) est réglable et éventuellement positionnable au moyen d'un dispositif de commande (23) dans un ou plusieurs axes (24, 25), notamment verticalement et/ou horizontalement.

3. Étaleur-nappeur selon la revendication 1 ou 2, **caractérisé en ce que** le contour de tracé de la bande d'évacuation (15) dans la zone sous la sortie de crêpe (12) possède des angles d'inclinaison (α, β) de différentes valeurs.

4. Étaleur-nappeur selon la revendication 3, **caractérisé en ce qu'**un angle d'inclinaison (α, β) orienté vers le bas de la bande d'évacuation (15) dans la zone sous la sortie de crêpe (12) augmente dans le sens de l'évacuation (27) derrière le point de pliage ou de discontinuité (20).

5. Étaleur-nappeur selon l'une des revendications précédentes, **caractérisé en ce que** la bande d'évacuation (15) dans la zone sous la sortie de crêpe (12) présente un tracé recourbé ou coudé vers le bas dans le sens de l'évacuation (27).

6. Étaleur-nappeur selon l'une des revendications précédentes, **caractérisé en ce que** la bande d'évacuation (15) dans la zone sous la sortie de crêpe (12) présente une inclinaison de base orientée en biais vers le bas.

7. Étaleur-nappeur selon l'une des revendications précédentes, **caractérisé en ce que** le convoyeur d'évacuation (13) est réalisé sous la forme d'une bande d'évacuation circulante et la bande d'évacuation (15) sous la forme de son brin supérieur.

8. Étaleur-nappeur selon les revendications 2 et 7, **caractérisé en ce que** le dispositif (19) possède un dispositif de soutien (21) positionnable, notamment un rouleau de soutien (22) rotatif, pour le brin supérieur, disposé sous la sortie de crêpe (12), le dispositif de soutien (21) étant relié au dispositif de commande (23) à axe unique ou à plusieurs axes.

9. Étaleur-nappeur selon l'une des revendications précédentes, **caractérisé en ce que** le dispositif étaleur (7) possède plusieurs, notamment deux, chariots principaux (8, 9) mobiles transversalement et en marche arrière au-dessus du convoyeur d'évacuation (13) et plusieurs, notamment deux, bandes d'étalement (10, 11) continues guidées sur les chariots principaux (8, 9) par le biais de rouleaux de renvoi, le chariot principal inférieur (9) possédant la sortie de crêpe (12) pour le voile de carde (4) entre les bandes d'étalement (10, 11).

10. Étaleur-nappeur selon l'une des revendications précédentes, **caractérisé en ce que** l'étaleur-nappeur (3) possède un dispositif de profilage (6) pour le non-tissé (14) monté en amont du et/ou associé au dispositif étaleur (7).

11. Équipement de production de fibres (1) comprenant un générateur de crêpe (2), notamment une cardeuse ou une machine à carder, destiné à produire un voile de carde (4) et un étaleur-nappeur (3), notamment étaleur en croix, destiné à former et à délivrer un non-tissé (14) à plusieurs couches sur un convoyeur d'évacuation (13), **caractérisé en ce que** l'étaleur-nappeur (3) est configuré selon au moins l'une des revendications 1 à 10.

12. Procédé d'étalement d'un non-tissé (14) au moyen d'un étaleur-nappeur (3), notamment étaleur en croix, comprenant un dispositif étaleur (7) qui replie un voile de carde (4) amené et forme un non-tissé (14) à plusieurs couches sur une bande d'évacuation (15) d'un convoyeur d'évacuation (13) qui suit un tracé transversal ou en biais par rapport à la direction d'amenée (26), un contour de tracé variable dans le sens de l'évacuation (27) de la bande d'évacuation (15) dans la zone sous la sortie de crêpe (12) du dispositif étaleur (7) étant réglé au niveau du convoyeur d'évacuation (13), **caractérisé en ce que** le contour de tracé de la bande d'évacuation (15) dans la zone sous la sortie de crêpe (12) est pourvu d'un point de pliage ou de discontinuité (20) qui est disposé approximativement dans la zone centrale de la largeur de la sortie de crêpe (12), vu dans le sens de l'évacuation (27).

13. Procédé selon la revendication 12, **caractérisé en ce que** le contour de tracé de la bande d'évacuation (15) est réglé dans la zone projetée verticalement sous la sortie de crêpe (12) du dispositif étaleur (7).

14. Procédé selon la revendication 12 ou 13, **caractérisé en ce que** la position du point de pliage ou de discontinuité (20) du contour de tracé dans la zone sous la sortie de crêpe (12) est réglé et éventuellement positionné au moyen d'un dispositif de commande (23) dans un ou plusieurs axes (24, 25), notamment verticalement et/ou horizontalement.

15. Procédé selon l'une des revendications 12 à 14, **caractérisé en ce que** des angles d'inclinaison (α, β) de différentes valeurs sont réglés pour le contour de tracé de la bande d'évacuation (15) dans la zone sous la sortie de crêpe (12), l'angle d'inclinaison (β) dirigé vers le bas et l'écartement (b) entre la bande d'évacuation (15) et la sortie de crêpe (12), vu dans le sens de l'évacuation (27), augmentant derrière le point de pliage ou de discontinuité (20) dans le contour de tracé.
